# EUROPÄISCHE PATENTSCHRIFT

(11) **EP 0 634 566 B1**
(45) Veröffentlichungstag und Bekanntmachung des Hinweises auf die Patenterteilung: **04.09.1996**
(21) Anmeldenummer: 94108067.3
(22) Anmeldetag: 26.05.1994
(51) Int. Cl.: F01M 11/00

(54) **Vorrichtung zum Führen von Schmieröl in einer Brennkraftmaschine**
Device for guiding lubricant in an internal combustion engine
Dispositif de guidage de lubrificant dans un moteur à combustion interne

(30) Priorität: 12.07.1993 DE 4323220
(43) Veröffentlichungstag der Anmeldung: 18.01.1995
(73) Patentinhaber: Dr.Ing.h.c. F. Porsche Aktiengesellschaft, D-70435 Stuttgart (DE)
(72) Erfinder: Trieb, Kurt, D-71706 Markgröningen (DE)

(56) Entgegenhaltungen:
- AT-A- 333 548
- DE-C- 4 204 522
- PATENT ABSTRACTS OF JAPAN vol. 8, no. 158 (M-311) 21. Juli 1984 & JP-A-59 054 718 (YANMAR DIESEL) 29. März 1984

## Beschreibung

Die Erfindung betrifft eine Vorrichtung zum Führen von Schmieröl gemäß dem Oberbegriff des Patentanspruches 1.

Aus der DE-42 04 522 C1 ist eine Vorrichtung in einer Brennkraftmaschine mit einer den Kurbeltrieb zur Ölwanne hin abdeckenden Schale zum Ableiten von Schmieröl bekannt. Etwa mittig unterhalb der Kurbelwelle weist die teilweise entlang der Pleuelgeigenkontur verlaufende Schale eine als Ölhobel wirkende Ölablauföffnung auf. Diese mündet in eine Dämpfungskammer für die durch die Kolbenbewegung verursachten Gasimpulse, wobei diese Dämpfungskammer eine unterhalb und seitlich zur Ölablauföffnung versetzt angeordnete, weitere Ablauföffnung aufweist, über die das vom Kurbeltrieb abgeschleuderte Schmieröl in die Ölwanne strömt. In dieser Dämpfungskammer kann eine Ausgleichswelle rotieren, welche zumindest teilweise von zwei von der Schale abragenden Streben umschlossen ist. Nachteilig dabei ist, daß das Öl durch den Kontakt mit der rotierenden Ausgleichswelle verschäumt wird und in diesem Zustand in den Ölsumpf gelangt.

Der Erfindung liegt die Aufgabe zugrunde, eine zwischen Kurbeltrieb und Ölwanne angeordnete gattungsgemäße Vorrichtung zum Führen von Schmieröl in einer Brennkraftmaschine derart auszubilden, daß das vom Kurbeltrieb abgegebene Schmieröl weitgehend unverschäumt in einen Ölbehälter gelangt.

Die Lösung dieser Aufgabe gelingt mit den kennzeichnenden Merkmalen des Patentanspruches 1.
Vorteilhafte Ausgestaltungen der Erfindung sind in den abhängigen Ansprüchen angegeben.

Wenn bei einer gattungsgemäßen Brennkraftmaschine die abragenden Streben der Schale ein die Zwischenwelle aufnehmendes, gegenüber dem Kurbeltrieb geschlossenes Profil bilden, so ist die Zwischenwelle gegen den Zutritt von Schmieröl des Kurbeltriebes abgeschottet. Dieses Schmieröl gelangt somit unter Umgehung der rotierenden Zwischenwelle in den Ölsumpf und wird nicht durch die Rotation verschäumt.
In vorteilhafter Ausgestaltung ist ein Boden der Schale im Bereich der Pleuelgeigenkontur mit diesen folgenden, gekrümmten Segmenten versehen, welche mittels der Krümmung eng benachbart dieser Kontur verlaufen und somit lediglich einen geringen Spalt belassen, in welchem Öl mit Luft vermischt werden kann. Eine Anordnung von zwei bezüglich der Rotationsrichtung der Kurbelwelle in Reihe zueinander und hinter dem Profil liegenden Ablauföffnungen gewährleistet ein sicheres Abführen des Schmieröles.
Die Menge von vom Kurbeltrieb abgenommenem und somit nicht mit ihm rotierenden Öl läßt sich vergrößern, wenn hinter den Ablauföffnungen in Richtung der Kurbelwelle weisende, mit Abstreiflippen versehene und sich bis unmittelbar an die Pleuelgeigenkontur erstreckende dachförmige Ausstellung angeordnet sind. Diese können Ablaufkanäle begrenzen, welche die Ablauföffnungen beinhalten und das aufgenommene Schmieröl in den Ölsumpf führen.

Um zur weiteren Verbesserung auch das von den benachbart der Pleuel auf der Kurbelwelle angeordneten Gegengewichten abgeschleuderte Schmieröl aufzunehmen, kann benachbart zumindest der einen Ausstellung ein sich bis unmittelbar an die Gegengewichtkontur erstreckender Abstreifer angeordnet sein.

Zur vollständigen Abschottung der Zwischenwelle können die beabstandet vom Boden der Schale liegenden Enden der Streben z.B. mit elastischen Dichtungen versehen an Wandabschnitten der Brennkraftmaschine derart anliegen, daß diese zusammen mit dem Profil ein sich entlang der Zwischenwelle erstreckendes und diese aufnehmendes, geschlossenes Volumen bilden. Diese Wandabschnitte können sich über die Kurbelwelle hinaus nach unten erstreckende Seitenwände eines Kurbelgehäuses sein oder Wandungen eines an das Kurbelgehäuse geflanschten, als Ölwanne ausgebildeten Ölbehälters.
In beiden Fällen kann der eine Wandabschnitt dabei eine Austrittsöffnung für Schmieröl aufweisen. Somit kann das in dem zwischen der einen Strebe und den Ablaufkanälen sowie diesem Wandabschnitt gebildeten Schacht gesammelte Öl abgeführt werden. Im ersten Fall kann bei einer Trockensumpfschmierung in dieser Austrittsöffnung die Absaugestelle der Ölpumpe liegen, welche das Öl in einen als Tank ausgebildeten Ölbehälter fördert.

Ein außen liegender, umliegender Flansch des Bodens kann in einer zwischen der Kurbelwelle und der Zwischenwelle angeordneten horizontalen Ebene liegen, wobei sich der Flansch ebenfalls mit elastischen Dichtungen versehen an den Wandabschnitten abstützt. Diese Dichtungen können z.B. als im Querschnitt kreisrunder Dichtring in entsprechende Nuten des Flansches bzw. der Streben eingelegt sein. In einer anderen Ausführung können sie mit einer Dichtlippe versehen sein, die bei Anlage an den entsprechenden Wandabschnitt gekrümmt verläuft. Mittels der Dichtlippen lassen sich in einfacher Weise Lagetoleranzen des Bodens bzw. der Streben zu den Wandabschnitten ausgleichen.
Eine geeignet gewählte Richtung der Krümmung der Dichtlippen sorgt dafür, daß einerseits aus dem Schacht kein Öl an dafür nicht vorgesehenen Stellen austreten kann, andererseits ein auf der gegenüberliegenden Seite der Zwischenwelle angeordneter Tunnel gegen Ölzutritt vom Kurbeltrieb gesichert ist und eventuell in ihm befindliches Öl in einer Rinne des die Zwischenwelle aufnehmenden Volumens abfließen kann.

Die Erfindung wird nachfolgend anhand einer Zeichnung beispielhaft näher erläutert.

Es zeigen:
- Fig. 1: eine Draufsicht auf eine erfindungsgemäße Vorrichtung, teilweise gebrochen,
- Fig. 2: einen Schnitt entlang der Linie II-II gemäß Fig.1,
- Fig. 3: einen Schnitt entlang der Linie III-III gemäß Fig. 1,
- Fig. 4: einen Schnitt entlang der Linie IV-IV gemäß Fig. 1,
- Fig. 5: einen Schnitt entlang der Linie V-V gemäß einer Variante von Fig. 1,
- Fig. 6: einen Schnitt entlang der Linie VI-VI gemäß Fig. 1 und
- Fig. 7: eine Ansicht in Richtung des Pfeiles Y gemäß Fig. 3.

Eine nicht näher gezeigte, zweireihige Brennkraftmaschine mit einem V-Winkel von 180° Grad weist einen Kurbeltrieb mit einer um eine Achse A-A in der gezeigten Pfeilrichtung rotierenden Kurbelwelle 1 auf. Mittig unterhalb der Kurbelwelle 1 rotiert eine Zwischenwelle 2 um ihre Achse Z-Z.
Ein Kurbelgehäuse ist vertikal in einer die Achsen A-A und Z-Z aufweisenden Ebene E-E hälftig geteilt. Die Hälften weisen unterhalb des Kurbeltriebes V-förmig zueinander verlaufende Wandabschnitte 3 und 4 auf, wobei im Abschnitt 4 eine einzige Austrittsöffnung 5 angeordnet ist.
Der Kurbeltrieb weist übliche, benachbart von Pleuelzapfen liegende Gegengewichte auf, welche bei Rotation eine Gegengewichtkontur K ergeben. Die einer Zylinderreihe zugeordneten Zylinder Z1, Z2, Z3 erzeugen mit ihren Pleueln am Kurbeltrieb eine erste Pleuelgeigenkontur 6, die der anderen Zylinderreihe zugeordneten Zylinder Z4, Z5 und Z6 eine zweite Pleuelgeigenkontur 7.

Zwischen den Achsen A-A und Z-Z erstreckt sich senkrecht zur Ebene E-E eine horizontale Ebene H-H. Im wesentlichen entlang dieser Ebene H-H erstreckt sich über die gesamte Länge der Kurbelwelle 1 eine Schale 8 mit einem Boden 9 und einem außen liegenden Flansch 10.
Von der Schale 8 ragen symmetrisch zur Ebene E-E zwei Streben 11, 12 ab, die gemeinsam mit einem Stück des Bodens 9 ein gegenüber dem Kurbeltrieb geschlossenes Profil 13 bilden, welches die Zwischenwelle 2 U-förmig umschließt.

Unterhalb der Pleuelzapfen der Kurbelwelle 1 weist der Boden 9 bezüglich der Drehrichtung der Kurbelwelle 1 vor der Ebene E-E liegende Segmente 14 bzw. 15 auf, welche gekrümmt verlaufend den Pleuelgeigenkonturen 6 bzw. 7 eng benachbart folgen.
In Drehrichtung hinter der Ebene E-E in Reihe liegend schließen sich an die Segmente 14, 15 zwei jeweils mit Seitenwänden 16, 17 bzw. 18, 19 versehene, dachförmige Ausstellung 20 bzw. 21 an. Diese weisen jeweils in Richtung auf den Kurbeltrieb ausgestellte und entgegen der Drehrichtung der Kurbelwelle 1 weisende Abstreiflippen 22 bzw. 23 auf, welche sich bis in unmittelbare Nähe der Pleuelgeigenkonturen 6 und 7 erstrecken.

Zwischen der Ausstellung 20 und der Strebe 12 ist ein eine erste Ablauföffnung 24 aufweisender Ablaufkanal 25 ausgebildet, zwischen der Ausstellung 21 und der Ausstellung 20 ein eine zweite Ablauföffnung 26 aufweisender Ablaufkanal 27. Unterhalb dieser Ablauföffnungen 24 und 26 wird durch die eine Strebe 12 und den Wandabschnitt 4 begrenzt ein Schacht 28 gebildet, welcher sich parallel über die gesamte Länge der Kurbelwelle 1 erstreckt.
Auf der gegenüberliegenden Seite der Ebene E-E ist zwischen dem Boden 9 bzw. dessen Segmenten 14, 15, der anderen Strebe 11 und dem Wandabschnitt 3 ein geschlossener Tunnel 29 ausgebildet.

Beabstandet vom Boden 9 liegende Enden 30, 31 der Streben 11, 12 liegen unter Zwischenschaltung elastischer Mittel an den Wandabschnitten 3, 4 an. Weitere elastische Mittel sind zwischen dem Flansch 10 und diesen Wandabschnitten 3, 4 angeordnet.
Gemäß Fig. 3 sind diese Mittel als in Nuten 32 eingelegte Dichtringe 33, 34 ausgebildet, welche gemäß Fig. 7 umlaufend ausgebildet sind. Die Schale 8 ist dabei endseitig von Wänden 35, 36 begrenzt, welche sich vom Boden 9 aus bis nahe an die Wandabschnitte 3 und 4 erstrecken und an diesen unter Vermittlung der elastischen Mittel anliegen. Im Bereich der jeweils endseitigen Lager der Kurbelwelle 1 weist die Schale 8 sich über diese Wände 35, 36 hinaus erstreckende Dächer 37, 38 auf.
Aus den Figuren 3 und 4 ist ersichtlich, daß die Zwischenwelle 2 in einem in radialer Richtung geschlossenen Volumen 39 rotiert.
In einer Variante gemäß Fig. 5 sind die elastischen Mittel aus aufgesteckten Dichtungen 40, 41 gebildet, welche jeweils mit einer Dichtlippe 42, 43 versehen sind. Im in die Brennkraftmaschine eingebauten Zustand liegen diese Dichtlippen 42, 43 derart gekrümmt an den Wandabschnitten 3, 4 an, daß einerseits der Schacht 28 gegen Ölaustritt gesichert ist und andererseits der Tunnel 29 am Flansch 10 gegen Ölzutritt abgedichtet ist und an der Strebe 12 ein Abfließen von eventuell im Tunnel 29 befindlichem Öl in eine Rinne 44 des Volumens 39 möglich ist. Aus Fig. 5 wird deutlich, daß dabei die Dichtlippen 42, 43 der Streben 11, 12 in Rotationsrichtung der Kurbelwelle 1 und die des Flansches 10 entgegensetzt dazu vorgekrümmt sind.

Jedem Gegengewicht auf der Kurbelwelle 1 ist ein an den Seitenwänden 18 bzw. 19 der weiteren Ausstellung 21 angeordneter, sich bis in unmittelbare Nähe der Gegengewichtkontur K erstreckender Abstreifer 45 zugeordnet.

Im Betrieb der Brennkraftmaschine wird das vom Kurbeltrieb abgegebene Schmieröl im Bereich der Pleuel von den Abstreiflippen 22 und 23 aufgenommen und über die Ablaufkanäle 25 und 27 in den Schacht 28 geführt. Im Bereich der Gegengewichte wird das Öl von den Abstreifern 45 erfaßt und über den Ablaufkanal 27 dem Schacht 28 zugeführt. Das von den zwischen den Segmenten 14, 15 liegenden Lagern der Kurbelwelle 1 abgegebene Schmieröl tropft auf im wesentlich flach ausgebildete Flächen 46 des Bodens 9 und fließt über Ablaufkanal 25 dem Schacht 28 zu. In diesem Schacht 28 strömt das Öl zu der etwa mittig bezüglich der Längserstreckung der Schale 8 liegenden Austrittsöffnung 5. Das gesamte vom Kurbeltrieb stammende Schmieröl wird somit unter Umgehung der Zwischenwelle 2 abgeführt. Die vom Öl zurückzulegende Wegstrecke auf dem Boden 9, durch die Ablauföffnungen 24, 26 und im Schacht 28 bis zur Austrittsöffnung 5 ermöglicht eine weitgehende Entgasung des Schmieröles.

## Patentansprüche

1. Vorrichtung zum Führen von Schmieröl in einer Brennkraftmaschine, mit einer zwischen Kurbeltrieb und einer Ölwanne angeordneten, mindestens eine Ablauföffnung aufweisenden Schale,
und mit einer parallel zur Kurbelwelle rotierenden Zwischenwelle, welche zumindest teilweise von zwei von der Schale abragenden Streben umschlossen ist,
**dadurch gekennzeichnet**, daß die Streben (11, 12 ) gemeinsam mit der Schale (8) ein die Zwischenwelle (2) aufnehmendes, gegenüber dem Kurbeltrieb geschlossenes Profil (13) bilden.

2. Vorrichtung nach Anspruch 1, **dadurch gekennzeichnet**, daß ein Boden (9) der Schale (8) benachbart dem Profil (13) eine erste und eine zweite, bezüglich der Rotationsrichtung der Kurbelwelle (1) hintereinanderliegende Ablauföffnung (24 und 26) aufweist.

3. Vorrichtung nach Anspruch 2, **dadurch gekennzeichnet**, daß der Boden (9) im Bereich der Pleuelgeigenkontur (6, 7) dieser folgende und vor den Ablauföffnungen (24, 26) liegende, gekrümmte Segmente (14, 15) aufweist.

4. Vorrichtung nach Anspruch 3, **dadurch gekennzeichnet**, daß die Schale (8) hinter der ersten bzw. zweiten Ablauföffnung (24 bzw. 26) mindestens eine in Richtung auf den Kurbeltrieb und entgegen dessen Rotationsrichtung weisende Abstreiflippe (22 bzw. 23) aufweist, welche sich bis nahe an eine Pleuelgeigenkontur (6, 7) erstreckt.

5. Vorrichtung nach Anspruch 4, **dadurch gekennzeichnet**, daß die Abstreiflippe (22; 23) an einer mit Seitenwandungen (16, 17; 18, 19) versehenen, dachförmigen Ausstellung (20; 21) der Schale (8) angeordnet ist, wobei zwischen der einen Strebe (12) und der einen Ausstellung (20) ein die erste Ablauföffnung (24) aufweisender Ablaufkanal (25) ausgebildet ist.

6. Vorrichtung nach Anspruch 5, **dadurch gekennzeichnet**, daß zwischen der Ausstellung (20) und einer weiteren, mit einer Abstreiflippe (23) versehenen Ausstellung (21) ein weiterer, die zweite Ablauföffnung (26) aufweisender Ablaufkanal (27) ausgebildet ist.

7. Vorrichtung nach Anspruch 5 oder 6, **dadurch gekennzeichnet**, daß zumindest an einer der Ausstellungen (20, 21) mindestens ein sich bis nahe an eine Gegengewichtkontur (K) des Kurbeltriebes erstreckender Abstreifer (45) angeordnet ist.

8. Vorrichtung nach Anspruch 2, **dadurch gekennzeichnet**, daß die beabstandet vom Boden (9) der Schale (8) liegenden Enden (30, 31) der Streben (11, 12) unter Zwischenschaltung elastischer Mittel an Wandabschnitten (3, 4) der Brennkraftmaschine derart anliegen, daß diese Wandabschnitte (3, 4) gemeinsam mit dem Profil (13) ein sich entlang der Zwischenwelle (2) erstreckendes und diese aufnehmendes, geschlossenes Volumen (39) bilden.

9. Vorrichtung nach Anspruch 8, **dadurch gekennzeichnet**, daß der Boden (9) einen in einer horizontalen, zwischen der Zwischenwelle (2) und der Kurbelwelle (1) angeordneten Ebene (H-H) außen liegenden Flansch (10) aufweist, welcher unter Zwischenschaltung elastischer Mittel an den Wandabschnitten (3, 4) anliegt.

10. Vorrichtung nach den Ansprüchen 6 und 9, **dadurch gekennzeichnet**, daß zwischen der einen Strebe (12) und den Ablaufkanälen (25, 27) sowie dem benachbart dazu liegenden Wandabschnitt (4) ein Schmieröl aufnehmender Schacht (28) ausgebildet ist, welcher eine einzige, in dem Wandabschnitt (4) angeordnete Austrittsöffnung (5) aufweist.

11. Vorrichtung nach Anspruch 9, **dadurch gekennzeichnet**, daß die elastischen Mittel aus Dichtungen (40, 41) gebildet sind, welche mit im an den Wandabschnitten (3, 4) anliegenden Zustand gekrümmten Dichtlippen (42, 43) versehen sind.

12. Vorrichtung nach Anspruch 11, **dadurch gekennzeichnet**, daß die Dichtlippen (42, 43) der Streben (11, 12) in Rotationsrichtung der Kurbelwelle (1) und die des Flansches (10) entgegengesetzt dazu vorgekrümmt sind.

## Claims

1. A device for guiding lubricating oil in an internal-combustion engine, with a shell arranged between the crank gear and an oil sump and comprising at least one discharge opening, and with an intermediate shaft rotating parallel to the crankshaft and surrounded at least in part by two struts projecting from the shell, **characterized in that** the struts (11, 12) together with the shell (8) form a section (13) receiving the intermediate shaft (2) and closed opposite the crank gear.

2. A device according to Claim 1, **characterized in that** a base (9) of the shell (8) is provided, adjacent to the section (13), with a first and a second discharge opening (24 and 26) arranged in succession with respect to the direction of rotation of the crankshaft (1).

3. A device according to Claim 2, **characterized in that** the base (9) is provided, in the region of the violin-shaped contour (6, 7) of the connecting rods, with curved segments (14, 15) following the said violin-shaped contour (6, 7) and situated in front of the discharge openings (24, 26).

4. A device according to Claim 3, **characterized in that** the shell (8) is provided, behind the first and second discharge openings (24 and 26 respectively), with at least one wiping lip (22 and 23 respectively) orientated in the direction towards the crank gear and contrary to the rotational direction thereof and extending to close to a violin-shaped contour (6, 7) of the connecting rods.

5. A device according to Claim 4, **characterized in that** the wiping lip (22; 23) is arranged on a roof-shaped projection (20; 21) of the shell (8) provided with lateral walls (16, 17; 18, 19), wherein a discharge duct (25) comprising the first discharge opening (24) is formed between one strut (12) and one projection (20).

6. A device according to Claim 5, **characterized in that** a further discharge duct (27) comprising the second discharge opening (26) is formed between the projection (20) and a further projection (21) provided with a wiping lip (23).

7. A device according to Claim 5 or 6, **characterized in that** at least one wiping means (45) extending to close to a counterweight contour (**K**) of the crank gear is arranged at least on one of the projections (20, 21).

8. A device according to Claim 2, **characterized in that** the ends (30, 31) of the struts (11, 12) spaced from the base (9) of the shell (8) rest against wall portions (3, 4) of the internal-combustion engine with the interposition of resilient members, in such a way that the said wall portions (3, 4) together with the section (13) form a closed volume (39) extending along and receiving the intermediate shaft (2).

9. A device according to Claim 8, **characterized in that** the base (9) comprises a flange (10) which is arranged on the outside in a horizontal plane (**H-H**) situated between the intermediate shaft (2) and the crankshaft (1) and which rests against the wall portions (3, 4) with the interposition of resilient members.

10. A device according to Claims 6 and 9, **characterized in that** a cavity (28) receiving lubricating oil and comprising a single outlet opening (5) arranged in the wall portion (4) is formed between one strut (12) and the discharge ducts (25, 27) as well as the wall portion (4) adjacent thereto.

11. A device according to Claim 9, **characterized in that** the resilient members are formed by seals (40, 41) which are provided with sealing lips (42, 43) curved so as to rest against the wall portions (3, 4).

12. A device according to Claim 11, **characterized in that** the sealing lips (42, 43) of the struts (11, 12) are curved beforehand in the direction of rotation of the crankshaft (1) and those of the flange (10) are curved beforehand opposite thereto.

## Revendications

1. Dispositif de guidage de lubrifiant dans une machine à combustion interne, comportant une cuvette placée entre le mécanisme à manivelle et un carter d'huile, présentant au moins un orifice d'évacuation, et comportant un arbre intermédiaire, tournant parallèlement au vilebrequin, qui est entouré au moins partiellement par deux entretoises dépassant de la cuvette,
caractérisé en ce que les entretoises (11, 12) forment avec la cuvette (8), un profilé (13) fermé par rapport au mécanisme à manivelle, logeant l'arbre intermédiaire (2).

2. Dispositif selon la revendication 1, caractérisé en ce qu'un fond (9) de la cuvette (8) présente au voisinage du profilé (13), un premier et un second orifices d'évacuation (24 et 26), situés l'un derrière l'autre par rapport au sens de rotation du vilebrequin (1).

3. Dispositif selon la revendication 2, caractérisé en ce que le fond (9) présente, dans la région du contour en violon de bielle (6, 7), des segments (14, 15) cintrés, suivant celui-ci et situés devant les orifices d'évacuation (24, 26).

4. Dispositif selon la revendication 3, caractérisé en ce que la cuvette (8) présente, derrière le premier ou le second orifice d'évacuation (24 ou 26), au moins une lèvre de raclage (22 ou 23), dirigée vers le mécanisme à manivelle et dans le sens contraire à son sens de rotation, qui s'étend jusqu'à proximité d'un contour en violon de bielle (6, 7).

5. Dispositif selon la revendication 4, caractérisé en ce que la lèvre de raclage (22 ; 23) est placée sur un support (20 ; 21) de la coque (8), en forme de toit, pourvu de parois latérales (16, 17 ; 18, 19), entre une entretoise (12) et un support (20) étant formé un canal d'évacuation (25), présentant le premier orifice d'évacuation (24).

6. Dispositif selon la revendication 5, caractérisé en ce qu'entre le support (20) et un autre support (21), pourvu d'une lèvre de raclage (23), il est formé un autre canal d'évacuation (27), présentant le second orifice d'évacuation (26).

7. Dispositif selon la revendication 5 ou 6, caractérisé en ce qu'au moins sur l'un des supports (20, 21) est prévu au moins un racleur (45) s'étendant jusqu'à proximité d'un contour de contre-poids (K) du mécanisme à manivelle.

8. Dispositif selon la revendication 2, caractérisé en ce que les extrémités (30, 31), espacées du fond (9) de la cuvette (8), des entretoises (11, 12), s'appliquent, par insertion de moyens élastiques, contre des portions de paroi (3, 4) de la machine à combustion interne, de manière que ces portions de paroi (3, 4) forment avec le profilé (13) un volume (39) fermé, s'étendant le long de l'arbre intermédiaire (2) et logeant celui-ci.

9. Dispositif selon la revendication 8, caractérisé en ce que le fond (9) présente une bride (10) située à l'extérieur dans un plan (H-H) horizontal, placé entre l'arbre intermédiaire (2) et le vilebrequin (1), qui s'applique contre les portions de paroi (3, 4), par insertion de moyens élastiques.

10. Dispositif selon les revendications 6 et 9, caractérisé en ce qu'entre une entretoise (12) et les canaux d'évacuation (25, 27) ainsi que la portion de paroi (4), située à proximité, il est formé un puits (28) recevant du lubrifiant, qui présente un seul orifice de sortie (5), placé dans la portion de paroi (4).

11. Dispositif selon la revendication 9, caractérisé en ce que les moyens élastiques sont faits d'étanchéités (40, 41), qui sont pourvues de lèvres d'étanchéité (42, 43) cintrées, dans l'état d'application contre les portions de paroi (3, 4).

12. Dispositif selon la revendication 11, caractérisé en ce que les lèvres d'étanchéité (42, 43) des entretoises (11, 12) sont précintrées dans le sens de rotation du vilebrequin (1) et celles de la bride le sont dans le sens opposé à celui-ci.
